# EUROPÄISCHE PATENTANMELDUNG

(11) **EP 3 945 179 A1**
(43) Veröffentlichungstag der Anmeldung: **02.02.2022**
(21) Anmeldenummer: 21188125.5
(22) Anmeldetag: 28.07.2021
(51) Int. Cl.: E04G 17/00, E04G 11/38, E04G 21/06, E04G 25/06, E04G 11/48

(54) **AUSFAHRBARE STÜTZE FÜR SCHALUNGEN, AUFWEISEND MITTEL FÜR DIE MONTAGE EINES AUFLAGEABSCHNITTES UND BEFESTIGUNG EINER SICHERHEITSBRÜSTUNG**

(30) Priorität: 30.07.2020 IT 202000018595
(71) Anmelder: Panalex Srl, 39030 Valdaora (IT)
(72) Erfinder: Oberhammer, Michael, 39030 Valdaora (IT)
(74) Vertreter: Ausserer, Anton

(57) **Zusammenfassung**

Die Erfindung bezieht sich auf eine teleskopisch ausfahrbare Stütze für Schalungen (100), aufweisend Mittel für die Montage eines Auflageabschnittes und/oder Befestigung einer Sicherheitsbrüstung (201, 202, 208), umfassend miteinander gleitend verbunden ein erstes Außenrohr (102) und ein zweites Innenohr (103), das aus dem Außenrohr (102) ausziehbar ist und das die ausfahrbare Stütze (100) ausfahrbar gestaltet, wobei die Stütze (100) eine Basis (101), in die das untere Ende eines Rohrs (102, 103) eingeführt wird, und einen Kopf (110) umfasst, der mit dem nicht in die Basis (101) am oberen der Basis (101) abgewandten Ende eingeführt ist.

Gemäß der Erfindung weist der Kopf (110) ein Rohrelement (111) auf, das ins Rohr (102, 103) der teleskopischen Stütze (100) einführbar ist, wobei das Rohrelement (111) die Aufnahme für zwei Innenwände (112) bildet, die im Rohrelement eingeklemmt und miteinander kreuzartig angeordnet sind, wobei die beiden Wände eine Auflage für eine Platte (113) bilden, die eine Schalung (204) trägt und die Innenwände (112) weisen jeweils mindestens eine durchgehende Öffnung (112a) auf und die Innenwände von den Außenwänden (114) umgriffen und mit den das Gehäuse des Kopfes (110) bildenden Außenwänden (114) verbunden sind, und wobei die Außenwände (114) durchgehende Öffnungen (114a) aufweisen und die Öffnungen (112a, 114a) der Innenwände und Außenwänden die Aufnahme für die Befestigung eines Stützelementes (203, 206) durch einen Bolzen und/oder eine Schraube bilden und das Gehäuse umgreift durch Kupplung mit mindestens einem Rohr (102, 103) der teleskopisch ausziehbaren Stütze (100) drehfeste Platte (105).

## Beschreibung

Die vorliegende Erfindung bezieht sich auf eine teleskopisch ausfahrbare Stütze für Schalungen, aufweisend Mittel für die Montage eines Auflageabschnittes und Befestigung einer Sicherheitsbrüstung gemäß dem Oberbegriff des Anspruches 1.

### Technisches Gebiet

Eine Schalung oder Verschalung wird benutzt um aus Eisenbeton gegossene Elemente herzustellen. Während der Ausführung eines Gebäudes müssen obere Stockwerke und/oder Dachböden hergestellt werden. Für die Ausführung der Schalung, in die der Eisenbeton gegossen wird, muss eine Halterungsstruktur aufgebaut werden. Insbesondere wird eine Reihe von teleskopisch ausfahrbaren Stützelementen positioniert. Um eine Arbeit unter Sicherheit der Arbeiter zu ermöglichen, werden Brüstungen hergestellt, die den Arbeitern erlauben, sich auf der Schalung aufzuhalten, wobei die Gefahr eines Herunterfallens vermindert wird.

Aus EP 2757212 ist eine Vorrichtung für die Montage einer Sicherheitsbrüstung zu einer Verschalung für Dachböden bekannt, die Mittel für die Anlenkung eines ersten Endes eines vorrangig in Längsrichtung unterhalb einer Schalungstafel sich abwickelnden Elementes oder unterhalb des Randes von zwei aneinandergereihten Tafeln, Klemmmittel des zweiten Endes des vorrangig in Längsrichtung unterhalb einer Schalungstafel sich abwickelnden Elementes am Rand der genannten Schalungstafel umfasst, wobei das zweite Ende Mittel für die Montage eines Auflageabschnittes und die Befestigung einer Sicherheitsbrüstung aufweist. Die beschriebene Vorrichtung erfordert Bewegungsfreiheit, um die Brüstung in Position zu bringen und ist ziemlich schwer und belastet die Struktur mit weiterem Gewicht.

Auch aus WO 2017 174264 ist eine Brüstung für Schalungen bekannt, die an der unteren Oberfläche einer Schalung für Dachböden und/oder Decken angelenkt wird. Auch diese Vorrichtung erfordert Raum um in die Schutzposition gebracht zu werden, was insbesondere beim Gebäudebau wegen der Anwesenheit von anderen Stützstrukturen und/oder sperrigen Geräten problematisch sein könnte.

Aus dem Stand der Technik ist allgemein bekannt, dass die teleskopisch ausfahrbaren Stützen auf zwei verschiedenen Arten verwendet werden können. Insbesondere besteht die Stütze aus einem Innenrohr und einem Außenrohr. Das Innenrohr ist zum Beispiel durch Festschrauben oder auf eine andere Weise innerhalb des Außenrohres gleitend angeordnet und auf diese Weise wird die Stütze eingestellt. Die ausfahrbare Stütze kann in einer ersten Art mit dem Außenrohr am unteren, d.h. die Basis der Stütze bildenden Ende und dem Innenohr verwendet werden, das im oberen Teil ausgezogen wird. Das Innenohr weist üblicherweise Öffnungen auf um Stifte einführen zu können. Es ist auch allgemein bekannt wenn die Stütze mit dem oben angeordneten Außenrohr und dem die Basis der Stütze bildenden Innenohr statisch die höhere Last trägt.

### Kurze Beschreibung der Erfindung

Aufgabe der vorliegenden Erfindung ist die Beseitigung der Probleme des Standes der Technik und die Ausführung einer teleskopisch ausfahrbaren Stütze für Schalungen mit einem Mittel für die Montage eines Auflageabschnittes aufweisenden Kopf und Befestigung einer Sicherheitsbrüstung. Diese Aufgabe wird durch eine teleskopisch ausfahrbare Stütze für Schalungen mit einem Mittel für die Montage eines Auflageabschnittes aufweisenden Kopf und Befestigung einer Sicherheitsbrüstung und/oder eines Trägers gemäß dem kennzeichnenden Teil des Patentanspruchs des 1 gelöst.

Vorgeschlagen wird eine teleskopisch ausfahrbare Stütze für Schalungen mit einem Mittel für die Montage eines Auflageabschnittes aufweisenden Kopf und Befestigung einer Sicherheitsbrüstung.

Gemäß der Erfindung weist die teleskopisch ausfahrbare Stütze für Schalungen Mittel für die Montage eines Auflageabschnittes und/oder Befestigung einer Sicherheitsbrüstung und/oder eines Trägers auf.

Die Stütze umfasst ein erstes Außenrohr und ein zweites ausziehbares Innenohr auf, wobei somit die Stütze ausziehbar gestaltet wird. Zwischen dem Außenrohr und dem Innenohr können verschiedene bekannte Verbindungsarten bestehen, zum Beispiel eine Gewindeverbindung oder ähnliches. Die erfindungsgemäße Stütze umfasst eine Basis, in die ein Innenohr oder Außenrohr eingeführt wird und weist einen Kopf auf, der mit einem Rohr auf der abgewandten Seite der Basis verbunden ist.

Gemäß der Erfindung weist der Kopf ein Rohrelement auf, das in ein Rohr der teleskopischen Stütze einführbar ist. Das Rohrelement bildet die Aufnahme für zwei Innenwände, die im Rohrelement eingeklemmt und miteinander kreuzweise angeordnet sind. Die beiden Wände bilden eine Auflage für eine Platte, die eine Schalung trägt, und die Innenwände weisen jeweils mindestens eine durchgehende Öffnung auf und die Innenwände sind von den Außenwänden umgriffen und bilden verbunden mit den Außenwänden das Gehäuse des Kopfes. Die Innenwände weisen durchgehende Öffnungen auf und die Öffnungen der Innenwände und Außenwänden bilden die Aufnahme für die Befestigung eines Stützelementes durch einen Bolzen und/oder eine Schraube und das Gehäuse umgreift durch Kupplung mindestens eine mit der teleskopisch ausziehbaren Stütze drehfeste Platte. Die teleskopisch ausziehbare Stütze weist ein erstes Außenrohr und ein zweites aus dem ersten Rohr ausziehbares Innenohr auf um die Stütze ausziehbar zu gestalten. Die Stütze weist eine Basis, die durch eine Platte gebildet wird, in die das Rohr eingeführt wird, und einen Kopf auf, der mit einem Rohr auf der der abgewandten Seite der Basis verbunden ist. Der Kopf ist ausgebildet um die Schalung zu tragen, die ein erstes Rohrelement aufweist, das in das Rohr der teleskopischen Stütze einführbar ist, und wobei das Rohrelement eine durchgehende langlochförmige Öffnung für die Klemmung durch einen Bolzen aufweist. Der Kopf umfasst zwei miteinander eingeklemmte Wände, die kreuzartig ins Rohrelement eingebracht sind. Der Kopf umfasst eine Platte, die auf der durch die Wände gebildeten Kreuzstruktur aufliegt. Die Wände weisen durchgehende Rohre auf. Die Wände und die Platte sind durch Elemente umgeben, welche die Außenwände des Kopfes bilden. Diese Außenwände besitzen die Aufgabe eine Verformung der Innenwände zu vermeiden. Die Außenwände weisen auch sie durchgehende Bohrungen auf. Die Außenwände weisen zudem Öffnungen auf, über welche Hakenelemente eingeführt werden können, die dann die Aufnahme für die Pfosten der Brüstungen bilden. Vorteilhafter Weise weisen die Außenwände auch Einschnitte auf, in die Vorsprünge der Innenwände eingebracht werden um eine nicht gewollte Drehung der Innenwände zu vermeiden. Die, die Aufnahme für die Brüstungen bildenden Hakenelemente werden auch über durchgehende Bolzen über die durchgehende Bohrung sowohl mit der Außenwand als auch mit der Innenwand verbunden, wobei jedoch nur die Innenwand die Aufgabe einer statischen Strukturstütze besitzt. Gemäß der Erfindung umgreifen die Außenwände eine mit einem Rohr der teleskopisch ausfahrbaren Stütze drehfesten Platte.

Weitere Merkmale und Einzelheiten der Erfindung gehen aus den Patentansprüchen und aus der folgenden Beschreibung einer bevorzugten, nicht begrenzenden, in den beigefügten Zeichnungen dargestellten Ausführungsform hervor. Es zeigen:
- Figur 1: eine perspektivische Ansicht einer Reihe von ausfahrbaren Stützen mit Schalungen und Brüstungsstruktur teilweise montiert,
- Figur 2: eine perspektivische Ansicht einer Stütze in einer ersten Verwendungsform,
- Figur 3: eine perspektivische Ansicht einer Stütze in einer zweiten Verwendungsform,
- Figur 4: eine perspektivische Ansicht eines erfindungsgemäßen Kopfes,
- Figur 5: eine teilweise Explosionsansicht eines Kopfes für eine ausziehbare Stütze,
- Figur 6: eine teilweise Explosionsansicht eines Kopfes der ausfahrbaren Stütze,
- Figur 7: einen Schnitt eines Kopfes der ausfahrbaren Stütze,
- Figur 8: eine teilweise Explosionsansicht eines Kopfes für eine ausfahrbare Stütze,
- Figur 9: einen Schnitt eines Kopfes für eine ausfahrbare Stütze,
- Figur 10: einen perspektivischen Schnitt eines Kopfes für eine ausfahrbare Stütze,
- Figur 11: einen perspektivischen Schnitt eines Kopfes für eine ausfahrbare Stütze,
- Figur 12: eine teilweise Explosionsansicht eines Kopfes für eine ausfahrbare Stütze, und
- Figur 13: eine Ansicht einer ausfahrbaren einen Träger und eine Schalung tragenden Stütze.

In Figur 1 ist mit der Bezugsziffer 200 eine Struktur angegeben, die aus einer Reihe von eine Reihe von Schalungen 204 tragenden teleskopisch ausfahrbaren Stützen 100 und eine Sicherheitsstruktur 202 angegeben, die eine Brüstung bilden. Wie in Figur 1 hervorgehoben, werden die teleskopisch ausfahrbaren Stützen 100 angehoben indem sie die Pfosten der Brüstungen 201 oder die Tragelemente für die Träger 208 in Figur 13 mit sich führen. Auf diese Art und Weise wird sichergestellt, dass schon während der Ausführung der Tragstruktur für die Schalungen auch die Struktur für die Sicherheit für die Arbeiter ausgeführt wird. Die teleskopisch ausfahrbaren Stützen 100 weisen eine Basis 101 insbesondere eine Basisplatte auf, die eine Aufnahme für ein, in den Figuren 2, 3 und 6 erläutertes Rohr 102, 103 aufweist. Die teleskopisch ausfahrbare Stütze 100 besteht aus einem Außenrohr 102 und einem Innenohr 103, das aus dem Außenrohr ausziehbar ist, um die Länge der teleskopisch ausfahrbaren Stütze 100 einzustellen. Auf diese Art und Weise ist es einfach die Länge der teleskopisch ausfahrbaren Stütze 100 einzustellen.

Die teleskopisch ausfahrbare Stütze 100 umfasst zudem einen Kopf 110, der auf der abgewandten Seite der Basisstruktur 101 befestigt wird. Es sind zwei Methoden für die Verwendung der ausfahrbaren Stütze 100 bekannt. In einer ersten Verwendungsform wird das Außenrohr 102 eingebracht und/oder mit der Basis 101 bevorzugter Weise mit der Basisplatte verbunden und das Innenohr 103 wird mit dem Kopf 110 verbunden, der die Schalung 204 trägt. In einer zweiten Verwendungsform wird das Innenohr 103 an seinem unteren Ende in der Basis 101 insbesondere in der Platte befestigt und das Außenrohr 102 wird mit seinem oberen Ende mit dem die Stütze für die Schalung bildenden Kopf verbunden. Es ist bekannt, dass in dieser zweiten Ausführungsform die Stütze die besten Strukturmerkmale besitzt. In der zweiten Ausführungsform kann der Kopf jedoch nur auf einer eher schwierigeren Art am Außenrohr 102 befestigt werden, da das Außenrohr keine Öffnungen aus statischen Gründen aufweist.

Der Kopf 110 wird an einem Ende eines Rohrs der teleskopisch ausfahrbare Stütze verbunden. Der Kopf 110 weist insbesondere ein längliches Rohrelement 111 mit mindestens einer durchgehenden Längsöffnung 111a auf und dieses Rohrelement wird in das Rohr der teleskopischen Längsstütze 100 eingebracht. Das Rohrelement 111 bildet die Aufnahme für zwei Wände 112, die kreuzartig ins Rohrelement 111 eingeführt werden. Diese beiden Innenwände 112 bilden die Basisstruktur des Kopfes und weisen in Figur 8 durchgehende Bohrungen 112, auf bevorzugter Weise auch mit Gewinde auf. Die beiden gekreuzten Innenwände 112 bilden die Basis, auf der eine Platte 113 aufgelegt wird, die für die Halterung der Schalung verwendet wird. Diese Platte 113 weist einen Vorsprung 113a auf, der ermöglicht die Schalung 204 in Position zu halten. Die Innenwände 112 werden längs ihres Außenumfanges durch die Außenwände 114 umgeben, die das Gehäuse bilden. Um sicherzustellen, dass der Kopf 110 sich nicht gedreht, das heißt mit den Stützrohren drehfest ist, ist das Gehäuse derart angeordnet, dass eine am Ende des Rohrs 102, 103 angeordnete Platte bedeckt wird. Diese Platte kann unmittelbar am Ende des Rohrs 102, 103 befestigt werden oder zwischen der Basisplatte des Rohrs 102, 103 und dem Kopf 110 zwischengeschaltet werden. Insbesondere kann die zwischengeschaltete Platte 105 an den Rohren 102, 103 durch eine Reihe von Schrauben befestigt werden. Auf diese Art und Weise, auch wenn das Außenrohr 102 im oberen Teil der Stütze 100 angeordnet ist, kann der Kopf 110 mit dem drehfesten Rohr verbunden werden. Dies ist besonders vorteilhaft, da auf diese Weise gewährleistet wird, dass die Sicherheitsstruktur in Position gehalten wird und auch die Schalung in Position gehalten wird ohne dass der Kopf 110 der teleskopisch ausfahrbaren Stütze 100 sich drehen kann.

Die Struktur für die Befestigung der Brüstung 203 wird am Kopf 101 über einen Bolzen 115 befestigt. Bevorzugter Weise wird dieser Bolzen durch eine Lasche gespannt um einen ungewollten Austritt des Bolzens 116 zu vermeiden. Diese Befestigungsstruktur für die Brüstung 203 kann befestigt werden bevor die Stütze 104 angehoben wird und die Basis der Schalung 203 bildet. Der Bolzen 115 durchquert sowohl die Außenwand 114 als auch die Innenwand 112. In einer bevorzugten Ausführungsform kann der Bolzen 115 durch eine Schraube ersetzt werden und die Bohrungen 114a und 112a weisen ein Gewinde für das Einschrauben der Schraube 115 auf. Der Kopf 110 kann an jeder Seite mindestens bevorzugt zwei Basisstrukturen 203 für die Brüstungsstruktur oder auch in einer weiteren Ausführungsform eine Stütze 206 für einen Träger 208 tragen, auf dem die Struktur der Schalung 104 aufliegt.

Es ist zudem klar, dass an der bis jetzt beschriebenen Stütze für den Fachmann naheliegende Zusätze, Änderungen oder Varianten vorgenommen werden können, ohne deshalb den von den beigefügten Patentansprüchen gelieferten Schutzbereich zu verlassen.

### Liste der Bezugsziffern

- 100: teleskopisch ausfahrbare Stütze
- 101: teleskopisch ausfahrbare Stützbasis
- 102: Außenrohr
- 103: Innenrohr
- 103a: Gewinde Innenrohr
- 104: obere Platte
- 105: zwischengeschaltete Platte zwischen oberen Ende des Rohrs und des Kopfes
- 109: Bolzen
- 109: Befestigungslasche
- 110: Kopf
- 111: Rohrelement
- 111a: verlängerte Öffnung
- 112: Innenwände
- 112a: Öffnungen/Innenbohrungen Wand
- 112b: Vorsprünge Innenwand
- 113: Auflagewand für Schalungen
- 113a: vorspringende Bolzen
- 114: Außenwand
- 114a: Öffnungen/Bohrungen Außenwand
- 114b: Aufnahme für Klemmung mit Innenwand
- 115: Bolzen/Schraube
- 200: Struktur Schalung und Sicherheitsbrüstung
- 201: Pfosten Brüstung
- 202: Brüstung
- 203: Aufnahme Brüstungspfosten
- 204: Schalungen
- 206: Aufnahme Träger
- 207: Bolzen
- 208: Träger

## Patentansprüche

1. Teleskopisch ausfahrbare Stütze für Schalungen (100), aufweisend Mittel für die Montage eines Auflageabschnittes und/oder Befestigung einer Sicherheitsbrüstung (201, 202, 208), umfassend miteinander gleitend verbunden ein erstes Außenrohr (102) und ein zweites Innenohr (103), das aus dem Außenrohr (102) ausziehbar ist und das die ausfahrbare Stütze (100) ausfahrbar gestaltet, wobei die Stütze (100) eine Basis (101), in die das untere Ende eines Rohrs (102, 103) eingeführt wird, und einen Kopf (110) verbunden mit dem Rohr (102,103) welches der mit dem nicht in die Basis (101) am oberen der Basis (101) abgewandten Ende eingeführt ist, **dadurch gekennzeichnet, dass** der Kopf (110) ein Rohrelement (111) aufweist, das ins Rohr (102, 103) der teleskopischen Stütze (100) einführbar ist, wobei das Rohrelement (111) die Aufnahme für zwei Innenwände (112) bildet, die im Rohrelement eingeklemmt und miteinander kreuzweise angeordnet sind, wobei die beiden Wände eine Auflage für eine Platte (113) bilden, die eine Schalung (204) trägt und die Innenwände (112) weisen jeweils mindestens eine durchgehende Öffnung (112a) auf und die Innenwände von den Außenwänden (114) umgriffen und mit den das Gehäuse des Kopfes (110) bildenden Außenwänden (114) verbunden sind, und wobei die Außenwände (114) durchgehende Öffnungen (114a) aufweisen und die Öffnungen (112a, 114a) der Innenwände und Außenwänden die Aufnahme für die Befestigung eines Stützelementes (203, 206) durch einen Bolzen und/oder eine Schraube (115,207) bilden und das Gehäuse (114) umgreift durch Kupplung mit mindestens einem Rohr (102, 103) der teleskopisch ausziehbaren Stütze (100) drehfeste Platte (105).

2. Teleskopisch ausfahrbare Stütze für Schalungen (100) nach Anspruch 1, **dadurch gekennzeichnet, dass** am oberen Ende des Außenrohrs (102) der Kopf (110) verbunden ist und am unteren Ende des Innenrohrs (103) die Basis (101) verbunden ist.

3. Teleskopisch ausfahrbare Stütze für Schalungen (100) nach Anspruch 1 oder 2, **dadurch gekennzeichnet, dass** das Rohrelement (111a) eine Langlochbohrung für die Befestigung des Kopfes (110) an der Stütze durch einen Bolzen (109) aufweist.

4. Teleskopisch ausfahrbare Stütze für Schalungen (100) nach einem der vorstehenden Ansprüche, **dadurch gekennzeichnet, dass** die Befestigungsstruktur (203) für die Brüstung am Kopf (110) über einen durch eine Öffnung in der Außenwand (114a) und in der Innenwand (112a) durchgehenden Bolzen (115) befestigt ist.

5. Teleskopisch ausfahrbare Stütze für Schalungen (100) nach einem der vorstehenden Ansprüche, **dadurch gekennzeichnet, dass** die Innenwände (112) und die Außenwände (114) mit einander eingeklemmt verbunden sind.
